# EUROPÄISCHE PATENTSCHRIFT

(11) **EP 1 983 261 B1**
(45) Veröffentlichungstag und Bekanntmachung des Hinweises auf die Patenterteilung: **08.04.2015**
(21) Anmeldenummer: 07024263.1
(22) Anmeldetag: 14.12.2007
(51) Int. Cl.: F23H 3/02, F23H 7/08

(54) **Verbrennungsanlage mit einem Vorschubrost und einer Vorrichtung zur Kühlfluidversorgung**
Combustion plant with a moving grate and a device to supply cooling liquid
Unité de combustion avec grille d'avance et dispostif d'alimentation en liquide de refroidissement

(30) Priorität: 20.04.2007 CH 6582007
(43) Veröffentlichungstag der Anmeldung: 22.10.2008
(73) Patentinhaber: Schenkel, Ernst, 4852 Rothrist (CH)
(72) Erfinder: Schenkel, Ernst, 4852 Rothrist (CH)
(74) Vertreter: Braun, André jr.

(56) Entgegenhaltungen:
- EP-A- 0 924 464
- EP-A- 1 744 101
- EP-A1- 0 482 251
- WO-A-95/18333
- WO-A-2006/109199

## Beschreibung

Die vorliegende Erfindung betrifft eine Anlage gemäss dem Oberbegriff des unabhängigen Patentanspruchs.

Die, in grosse Feuerungsanlagen eingebaute Vorschubroste bestehen bekanntlich aus einer Vielzahl von hintereinander angeordneten Roststabreihen, die meist einander dachziegelartig übergreifen und auf denen das zu verbrennende Material sowohl vorwärts bewegt als auch gleichzeitig geschürt wird. Diese bekannte Doppelfunktion wird unter anderem dadurch erzielt, dass jeweils jede zweite Roststabreihe beweglich gelagert und auf der davor liegenden, ortsfesten Roststabreihe periodisch vorgeschoben und wieder zurückgezogen wird. In Anbetracht der hohen, im Verbrennungsprozess auftretenden Temperaturen werden die Roststäbe zwecks Begrenzung des dadurch bedingten Verschleisses ständig gekühlt, d. h. von einem kontinuierlichen Fluid-, z.B. Kühlwasserstrom durchflossen.

Da diese Rostelemente zum Grossteil in Grossverbrennungsanlagen mit ständig wechselnder Zusammensetzung des Verbrennungsgutes, z.B. in Müllverbrennungsanlagen, eingesetzt werden, sind die Anforderungen an deren Betriebsverhalten sehr hoch. Bedenkt man beispielsweise, dass diese Verbrennungsanlagen laufend mit Gütern beschickt werden, die sich durch ihr spezifisches Gewicht, ihren Brennwert, ihre Luftdurchlässigkeit, den Feuchtigkeitsgehalt etc. unterscheiden, so lässt sich leicht einsehen, dass derartige Roste oft sehr hohen Temperaturen ausgesetzt sind und einen ungewöhnlichen technischen Aufwand erfordern, wenn sie die erwünschten Standzeiten bei optimalem Verbrennungsprozess erreichen sollen. Durch die beim Verbrennungsvorgang freiwerdende Hitze sind die Rostelemente ständig sowohl der Korrosion als auch dem mechanischen Verschleiss ausgesetzt und müssen zwecks Erzielung einer akzeptablen Lebensdauer ständig gekühlt werden, wobei die Kühlung nach Möglichkeit eine optimale Wärmeverteilung auf der Rostoberfläche gewährleisten sollte, so dass lokale Überhitzungen vermieden werden.

Das mit der Kühlmittelversorgung der beweglichen Roststäbe verbundene Problem konnte bisher noch nicht auf befriedigende Weise gelöst werden. Zwar ist es bereits versucht worden, das Kühlwasser durch flexible Schläuche an die Roststäbe heranzuführen, so dass die Kühlwasserführung der Roststab- bewegung folgen konnte. Es zeigte sich aber, dass derartige flexible Schläuche, selbst wenn sie eine metallische oder sonstige wärmeabweisende Bewehrung tragen, dem auftretenden Verschleiss nur kurze Zeit standhalten können, so dass kostspielige Betriebsunterbrechungen unvermeidbar sind.

Die europäische Patentanmeldung EP 1 744 101 A2 beschreibt eine der Kühlmittelzufuhr dienende Vorrichtung, welche der hin- und hergehenden Vorschubbewegung der Roststäbe Rechnung trägt. Zu diesem Zweck wird vorgeschlagen, in der Kühlfluidzuführleitung einen in der Länge variierbaren Kühlfluidzylinder einzubauen. Dieser Kühlfluidzylinder besteht aus zwei teleskopartig ineinander geführten Rohren, deren äusseres ortsfest, das innere aber im äusseren beweglich gelagert und mit der Bewegung des Roststabes mechanisch gekoppelt ist.

Diese bekannte Vorrichtung gestattet zwar die Zufuhr des Kühlmittels trotz der ständig hin- und hergehenden Bewegung der Roststäbe, weist aber andererseits den Nachteil auf, dass in der einen Bewegungsrichtung (Ausfahren) Kräfte in positiver Richtung ausgeübt werden, die in der anderen Bewegungsrichtung (Zurückfahren) in negativem Sinne überwunden werden müssen, wobei auch die Reibungskräfte noch eine Rolle spielen. Dies wirkt sich bei hohen Anlagenbetriebsdrücken im Energiebedarf negativ aus. Auch ist zu beachten, dass, je länger der auszugleichende Weg ist, desto grösser die Gefahr des Ausknickens an der Verbindungsstelle von Kolben und Zylinder ist. Ein weiterer Nachteil ist darin zu sehen, dass gemäss dieser bekannten Lösung beim Ausfahren der hydraulische Querschnitt zunimmt und beim Zusammenfahren abnimmt, was im Anhangsystem zu Schwingungen führen kann, die sich negativ auswirken können.

Gemäss der europäischen Patentschrift EP 0989364B1 wird vorgeschlagen, nur die feststehenden Rostblöcke zum Kühlen mittels eines Kühlmittels auszugestalten. Die beweglichen Rostblöcke sollen dadurch an der Kühlung teilnehmen, dass die gekühlten, unbeweglichen Rostblöcke mit einem Fuss auf den beweglichen aufliegen und dabei einen Teil ihrer Kühlwirkung auf dieselben übertragen. Dieser Vorschlag umgeht zwar das Problem der Kühlung beweglicher Rostblöcke, nimmt dafür aber in Kauf, dass die Hälfte aller Rostblöcke, nämlich die beweglichen, praktisch nicht gekühlt wird, da die Kühlung über den auf den beweglichen Rostblöcken schleifenden Fuss wohl kaum die Wirkung eines kühlwasserdurchströmten Rostblocks ersetzen kann, zumal die Auflagefläche des schleifenden Fusses eine Länge zwischen 4 und 8 cm und der Hälfte der Gesamtlänge des feststehenden Rostblocks aufweisen soll. Die mit dieser Lösung verbundene ungleiche thermische Belastung der Rostblöcke führt überdies zu Wartungsproblemen und stark abweichendem Verschleisserhalten der beweglichen bzw. unbeweglichen Rostblöcke.

In der europäischen Patentanmeldung EP 0915294A1 wird zur hydraulischen Kompensation der Rostbewegung vorgeschlagen, die zur Zufuhr des Kühlmediums dienenden Schläuche vor dem Einfluss von Temperatur und Schmutz dadurch zu schützen, dass man sie ausserhalb des Unterwindbereiches in einem Kasten unterbringt und über einen im Kasten angeordneten Schlitz nach aussen führt. Die innerhalb des Kastens angeordneten Schläuche sind an Rohre angeschlossen und kompensieren die Bewegung der starr mit dem Rost verbundenen Rohre.

Diese konstruktiv aufwendige Lösung kann den vorzeitigen Verschleiss der flexiblen Leitungen nicht verhindern, da sich der Kasten in Anbetracht der hohen und schwankenden Temperaturen nur schwer abdichten lässt und ferner selbst den hohen Temperaturen - und als deren Folge hohem Verschleiss - ausgesetzt ist.

Es ist somit die Aufgabe der vorliegenden Erfindung, eine die periodische Vorschubbewegung der bewegten Rostelemente kompensierende Vorrichtung zu schaffen, welche die Nachteile der vorbeschriebenen Lösungsversuche behebt und damit eine Lösung präsentiert, die den Einsatz flexibler Leitungen umgeht und die ferner in einem abseits der Hochtemperaturzone des Rostes liegenden Bereich untergebracht werden kann.

Diese Erfindung ist im kennzeichnenden Teil des unabhängigen Patentanspruchs definiert. Bevorzugte Ausführungsbeispiele ergeben sich aus den abhängigen Ansprüchen.

Dank der erfindungsgemässen Vorrichtung ist die kontinuierliche Kühlfluidversorgung der beweglichen, unter extremer Hitzeeinwirkung stehenden Roststabreihen dauerhaft gesichert.

Im vorliegenden Zusammenhang wird unter Bezugnahme auf die Zeichnung eine Vorrichtung beschrieben, mittels welcher die Kühlflüssigkeit den beweglichen Rostelementen zugeführt wird. Zur Ableitung der Kühlflüssigkeit aus den Rostelementen ist an der gegenüberliegenden Seite des Rostes eine praktisch identische Vorrichtung angeordnet. Wenn in der vorliegenden Beschreibung somit von der Zufuhr der Kühlflüssigkeit die Rede ist, so gilt dies in konstruktiver Hinsicht auch für die Abfuhrseite.

Nachstehend wird anhand der beiliegenden Zeichnung ein Ausführungsbeispiel der vorliegenden Erfindung für die Seite der Kühlmittelzufuhr beschrieben. Es zeigen:
Fig. 1 eine vereinfachte Perspektivdarstellung einer Ausführungsform der erfindungsgemässen Anlage,
Fig. 2 ein Detail derselben Anlage im Schnitt,
Fig. 3 eine weitere, vereinfachte Perspektivdarstellung, welche die starre Verbindung der Vorrichtung zur Kühlfluidversorgung mit der beweglichen Roststabreihe zeigt und
Fig. 4 die gesamte in Fig. 1 gezeigte Anlage in einer weiteren Betriebsstellung der Vorrichtung zur Kühlfluidversorgung.

Fig. 1 zeigt eine hin- und hergehend bewegte Antriebsvorrichtung 1, die einen in einem Zylinder beweglich gelagerten Kolben aufweist und über ein Anschlussorgan 2 an einem Träger 3 des in seiner Gesamtheit nicht dargestellten Rostwagens 11 angreift. Auf dem Rostwagen 11 sind über Roststabträger 12 die beweglichen Roststabreihen 4b aufgelegt. Die festen Roststab- reihen 4a ruhen hingegen auf dem Rostgerüst. Die Steuerung der Antriebsvorrichtung 1 ist so gewählt, dass durch die letztere der Rostwagen - und mit diesem die gesamte bewegliche Roststabreihe - auf der davor angeordneten, ortsfesten Roststabreihe periodisch hin und her bewegt wird.

Zur kontinuierlichen Kühlung der mit Kühlrohren versehenen bewegten Rostelemente 4b ist eine Vorrichtung vorgesehen, die nachstehend unter Bezugnahme auf die beiliegende Zeichnung beschrieben wird.

An ein nicht dargestelltes Kühlwasser-Versorgungssystem ist eine Kühlwasser-Rohrleitung 5 angeschlossen, deren geradliniger Abschnitt 5a ortsfest verankert und beispielsweise an einem Ende 6 dicht verschlossen sein kann. Am Zufuhrabschnitt kann die Rohrleitung im Hinblick auf die Erzielung einer gewissen Anpassbarkeit mit einer kardanischen Befestigung versehen sein, wodurch die Vorrichtung hinsichtlich Ausdehnungen und Unparallelität in der Relativbewegung unempfindlich ist. Am Umfang des geradlinigen Abschnitts 5a der Rohrleitung 5 ist ein Sammel-Verteilzylinder 7 (s. auch Fig. 2) angeordnet, der an beiden Enden über auswechselbare Dichtungspackungen 13a, 13b und über nachrüst- bare Notdichtungen auf dem geradlinigen Rohrleitungsabschnitt 5a aufliegt. Der letztere weist an einer bestimmten Stelle, die noch zu definieren sein wird, zwei einander gegenüberliegende Öffnungen 8 auf, durch welche das Kühlwasser in den mit 9 bezeichneten Zwischenraum zwischen der Innenwand des Sammel- Verteilzylinders 7 und der Rohrleitung 5 einströmen kann. Von diesem Zwischenraum, der seiner Funktion entsprechend hinfort als Sammel-Verteilkammer 9 bezeichnet wird, gelangt das Kühlwasser dann über eine oder mehrere Rohrleitungen 10 in die Rostelemente.

Die das Kühlfluid, beispielsweise das Kühlwasser, je nach ihrer Lage bezüglich der Roststabreihe zu- oder abführende Leitung ist in der vorliegenden Beschreibung und in den Ansprüchen der Einfachheit halber, unabhängig von ihrer jeweiligen Funktion, als "Rohrleitung 5" bezeichnet.

Wie sich ferner aus Fig. 3 ergibt, ist die Rohrleitung 10 ortsfest am beweglichen Rostelement 4b angeordnet, so dass sie an der hin- und hergehenden Bewegung des letzteren teilnimmt. Dabei wird diese Bewegung der Rohrleitung 10 auf den Sammel-Verteilzylinder 7 übertragen, der somit- im Takt der Vorschubbewegung des Rostes- am Umfang des Rohrleitungsabschnitts 5a hin und her gleitet. In der praktischen Ausführung der Vorrichtung können auch mehrere Rohrleitungen 10 vorgesehen sein.

Die Lage der Öffnungen 8 an der Rohrleitung 5 ist so gewählt, dass diese Öffnungen ungeachtet der Bewegung des Sammel-Verteilzylinders 7 stets innerhalb des letzteren liegen, so dass das Kühlwasser kontinuierlich in die Sammel- Verteilkammer 9 und von dort über die Rohrleitung 10 in die Rostelemente gelangt oder austritt. Die Länge L (Fig.2) des Sammel-Verteilzylinders 7 ist so zu bemessen und auf die Lage der Ausströmöffnungen 8 abzustimmen, dass die letzteren in den Endlagen der hin und hergehenden Bewegung des Rostelementes immer noch mit Sicherheit innerhalb der Überströmkammer 9 liegen.

Fig 4 zeigt den Sammel-Verteilzylinder 7 in seiner anderen Endlage auf dem Rohrleitungsabschnitt 5a.

Der geradlinige Rohrleitungsabschnitt 5a muss, um die hin- und hergehende Bewegung des Sammel-Verteilzylinders 7 zu ermöglichen, mindestens die doppelte Länge, d.h. 2 L, des letzteren aufweisen.

Der Rostwagen 11 und damit die bewegliche Roststabreihe stützt sich über eine Laufrolle 14 auf eine Laufschiene 15 ab und unterliegt lediglich einer Rollreibung, die leicht überwunden werden kann. Die beweglichen Rostelemente 4b, die starr mit denselben verbundenen Rohrleitungen 10 und der Sammel-Verteilzylinder 7, welche die in Fig. 3 dargestellte bewegliche Einheit bilden, sind durch gleitende Reibung, die sich ausschliesslich auf die vorgenannten Bauteile beschränkt, leicht hin und her beweglich.

Im Gegensatz zu den bekannten Vorrichtungen dieser Art, erfolgt somit die Zufuhr der Kühlflüssigkeit nicht durch einen in der Länge variablen Kühlfluidzylinder aus teleskopartig ineinander geführten Rohren, sondern der Ort der Kühlfluidzufuhr einer bewegten Rostreihe ist nun variabel auf einer bestehenden Zufuhrleitung angeordnet. Die beschriebene Vorrichtung, welche die Funktion eines linearen Bewegungsausgleichers ausübt, befindet sich somit in Bezug auf die bewegliche Rostreihe immer an der gleichen Position, wobei die Zufuhrleitung 5, bzw. der geradlinige Abschnitt 5a derselben, gleichzeitig Träger des den linearen Bewegungsausgleich bewirkenden Sammel-Verteilzylinders 7 ist.

Dadurch, dass bei der beschriebenen Vorrichtung während der Bewegung keine Änderung der Einbaulänge erfolgt, sind Ausknickungen praktisch ausgeschlossen.

## Patentansprüche

1. Verbrennungsanlage mit einem Vorschubrost oder einer Brennstoffaufgabe und einer Vorrichtung zur kontinuierlichen Kühlfluidversorgung eines linear beweglich gelagerten und einer ständigen hin- und hergehenden Bewegung unterworfenen, an eine Kühlfluid- Zu- und Abfuhr angeschlossenen Rostelementes (4),
**dadurch gekennzeichnet, dass** die Zufuhr des Kühlfluids zu dem beweglichen Rostelement jeweils über einen ausserhalb desselben ortsfest gelagerten, geradlinigen Rohrleitungs- abschnitt (5a) erfolgt, an dessen Umfang ein mit dem beweglichen Träger (3) des hin- und hergehend bewegten Rostelementes (4b) starr verbundener Sammel-Verteilzylinder (7) angeordnet und an seinen beiden Enden, vorzugsweise mittels Gleitdichtungen (13a, 13b), auf dem genannten geradlinigen Abschnitt (5a) der Rohrleitung (5) verschiebbar gelagert ist, wobei die Innenwand des Sammel-Verteilzylinders (7) mit der Aussenwand des geradlinigen Rohrleitungsabschnitts (5a) eine den letzteren ringförmig umgebende Sammel-Verteilkammer (9) begrenzt, die einerseits über mindestens eine Ausströmöffnung (8) des geradlinigen Rohrleitungsabschnitts (5a) an das Kühlfluidsystem, andererseits über mindestens eine Leitung (10) an das Kühlrohrsystem des beweglichen Rostelementes (4b) angeschlossen ist und die Länge (L) des Sammel-Verteilzylinders (7) so bemessen und auf die Lage der Ausströmöffnung (8) abgestimmt ist, dass die letztere in den Endlagen der hin- und hergehenden Bewegung des beweglichen Rostelementes (4b) immer noch innerhalb der Sammel-Verteilkammer (9) liegt, derart, dass der auf dem ortsfesten und geradlinigen Abschnitt (5a) der Rohrleitung (5) verschiebbar gelagerte Sammel-Verteilzylinder (7) die aus der Rohrleitung (5) ausströmende Kühlflüssigkeit unter Vermeidung flexibler Flüssigkeitsführungen, unabhängig von der jeweiligen Stellung des Rostelementes, in das letztere weiterleitet.

2. Verbrennungsanlage nach Anspruch 1, **dadurch gekennzeichnet, dass** die Länge (L) des geradlinigen Rohrleitungsabschnitts (5a) mindestens der zweifachen Länge des Sammel-Verteilzylinders (7) entspricht.

3. Verbrennungsanlage nach Anspruch 1 oder 2, **dadurch gekennzeichnet, dass** der Sammel- Verteilzylinder (7) mit den verbindenden Rohrleitungen (10) und mit ihm das darüber angeordnete bewegliche Rostelement (4b) über eine Stahlrolle (14) auf einer Schiene (15) rollend gelagert ist.

4. Verbrennungsanlage nach einem der Ansprüche 1 bis 3, **dadurch gekennzeichnet, dass** der Sammel-Verteilzylinder (7) stirnseitig in Bezug auf die Rohrleitung (5) mit auswechselbaren Gleitdichtungen (13a,13b) versehen ist.

5. Verbrennungsanlage nach einem der Ansprüche 1 bis 4, **dadurch gekennzeichnet, dass** der genannte Rohrleitungsabschnitt (5a) konzentrisch durch den Sammel-Verteilzylinder (7) hindurchgeführt ist.

6. Verbrennungsanlage nach Anspruch 5, **dadurch gekennzeichnet, dass** die Rohrleitung (5) innerhalb der Sammel-Verteilkammer (9) zwei einander diametral gegenüberliegende Ausströmöffnungen (8) für das Kühlfluid aufweist.

7. Verbrennungsanlage nach einem der Ansprüche 1 bis 6, **dadurch gekennzeichnet, dass** die genannte Rohrleitung (5) ausserhalb des geradlinigen Rohrleitungsabschnittes (5a) im Hinblick auf eventuell auftretende Ausdehnungen und Unparallelität kardanisch befestigt ist.

8. Verbrennungsanlage nach einem der Ansprüche 1 bis 7, **dadurch gekennzeichnet, dass** die Ausströmöffnung (8) am geradlinigen Abschnitt (5a) der Rohrleitung (5) so angeordnet ist, dass sie in den beiden Endlagen des Sammel-Verteilzylinders (7) jeweils an einem Endabschnitt der Sammel-Verteilkammer (9) zu liegen kommt.

## Claims

1. An incinerator having a feed grate or a fuel input and a device for continuously supplying cooling fluid of a grate element (4) which is mounted so that it can move linearly and is subject to a continuous reciprocating movement, and is connected to a cooling fluid feed and discharge,
**characterized in that** the cooling fluid is in each case fed to the moving grate element via a straight-line pipe section (5a) which is mounted in a stationary manner outside said grate element and on the circumference of which is arranged a collecting/distribution cylinder (7) which is rigidly connected to the moving carrier (3) of the reciprocating grate element (4b) and is movably mounted at its two ends, preferably by means of sliding seals (13a, 13b), on said straight-line section (5a) of the pipe (5), wherein the inside wall of the collecting/distribution cylinder (7) together with the outside wall of the straight-line pipe section (5a) borders a collecting/distribution chamber (9) which encompasses the latter in the form of a ring and which, on the one hand, is connected by means of at least one discharge opening (8) of the straight-line pipe section (5a) to the cooling fluid system and, on the other, by means of at least one line (10) to the cooling pipe system of the moving grate element (4b), and the length (L) of the collecting/distribution cylinder (7) is calculated and matched to the position of the discharge opening (8) such that the latter still lies within the collecting/distribution chamber (9) in the end positions of the reciprocating movement of the moving grate element (4b) in such a way that the collecting/distribution cylinder (7), which is movably mounted on the stationary and straight-line section (5a) of the pipe (5), redirects the cooling liquid flowing out of the pipe (5) into the grate element, independently of the respective position of the latter, while avoiding flexible liquid ducts.

2. The incinerator as claimed in claim 1, **characterized in that** the length (L) of the straight-line pipe section (5a) corresponds to at least twice the length of the collecting/distribution cylinder (7).

3. The incinerator as claimed in claim 1 or 2, **characterized in that** the collecting/distribution cylinder (7) with the connecting pipes (10), and with it the moving grate element (4b) arranged above it, is mounted in a rolling manner by means of a steel roller (14) on a rail (15).

4. The incinerator as claimed in one of claims 1 to 3, **characterized in that** the collecting/distribution cylinder (7) is provided with replaceable sliding seals (13a, 13b) on its face side referred to the pipe (5).

5. The incinerator as claimed in one of claims 1 to 4, **characterized in that** said pipe section (5a) is fed concentrically through the collecting/distribution cylinder (7).

6. The incinerator as claimed in claim 5, **characterized in that** the pipe (5) has two diametrically opposite discharge openings (8) for the cooling fluid inside the collecting/distribution chamber (9).

7. The incinerator as claimed in one of claims 1 to 6, **characterized in that**, with regard to expansion and any lack of parallelity which may occur, said pipe (5) is fixed in the manner of a universal joint outside the straight-line pipe section (5a).

8. The incinerator as claimed in one of claims 1 to 7, **characterized in that** the discharge opening (8) is arranged on the straight-line section (5a) of the pipe (5) such that, in the two end positions of the collecting/distribution cylinder (7), it in each case comes to rest on an end section of the collecting/distribution chamber (9).

## Revendications

1. Incinérateur avec une grille d'avancement ou une recharge de combustible et un dispositif pour l'alimentation continue en fluide de refroidissement d'un élément de grille (4) monté de façon à pouvoir se déplacer linéairement et soumis à un mouvement de va-et-vient permanent, tout en étant relié à un dispositif d'acheminement et d'évacuation de fluide de refroidissement,
**caractérisé en ce que** l'acheminement du fluide de refroidissement vers l'élément de grille déplaçable est effectué respectivement par le biais d'un tronçon de tuyau rectiligne (5a) monté fixement à l'extérieur de celui-ci, sur le pourtour duquel est agencé un cylindre de collecte et de distribution (7) relié fixement au support déplaçable (3) de l'élément de grille (4b) déplacé en va-et-vient, et lequel est monté de façon coulissante par ses deux extrémités sur ledit tronçon rectiligne (5a) du tuyau (5), de préférence au moyen de joints coulissants (13a, 13b), dans lequel la paroi intérieure du cylindre de collecte et de distribution (7) délimite, ensemble avec la paroi extérieure du tronçon de tuyau rectiligne (5a), une chambre de collecte et de distribution (9) entourant ce dernier de façon annulaire, laquelle est raccordée d'une part au système de fluide de refroidissement par le biais d'au moins un orifice de sortie (8) du tronçon de tuyau rectiligne (5a), d'autre part au système de tuyaux de refroidissement de l'élément de grille déplaçable (4b) par le biais d'au moins une conduite (10), et la longueur (L) du cylindre de collecte et de distribution (7) est dimensionnée et adaptée de telle façon à l'emplacement de l'orifice de sortie (8), que celui-ci, dans les positions finales du mouvement de va-et-vient de l'élément de grille déplaçable (4b), se trouve toujours à l'intérieur de la chambre de collecte et de distribution (9), de sorte que le cylindre de collecte et de distribution (7) monté de façon coulissante sur le tronçon rectiligne et fixe (5a) du tuyau (5) guide le liquide de refroidissement sortant du tuyau (5) vers l'élément de grille, indépendamment de la position respective de celui-ci, en évitant les guidages de liquide flexibles.

2. Incinérateur selon la revendication 1, **caractérisé en ce que** la longueur (L) du tronçon de conduite rectiligne (5a) correspond au moins au double de la longueur du cylindre de collecte et de distribution (7).

3. Incinérateur selon la revendication 1 ou 2, **caractérisé en ce que** le cylindre de collecte et de distribution (7) est monté roulant sur un rail (15), ensemble avec les tuyaux de liaison (10) et avec lui l'élément de grille déplaçable (4b) agencé au-dessus, par le biais d'un galet en acier (14).

4. Incinérateur selon l'une des revendications 1 à 3, **caractérisé en ce que** le cylindre de collecte et de distribution (7) est pourvu de joints coulissants (13a, 13b) remplaçables du côté frontal par rapport au tuyau (5).

5. Incinérateur selon l'une des revendications 1 à 4, **caractérisé en ce que** ledit tronçon de tuyau (5a) traverse le cylindre de collecte et de distribution (7) de façon concentrique.

6. Incinérateur selon la revendication 5, **caractérisé en ce qu'**à l'intérieur de la chambre de collecte et de distribution (9), le tuyau (5) présente deux orifices de sortie (8) diamétralement opposés pour le fluide de refroidissement.

7. Incinérateur selon l'une des revendications 1 à 6, **caractérisé en ce que** ledit tuyau (5) est fixé à la Cardan à l'extérieur du tronçon de conduite rectiligne (5a), en vue d'éventuelles dilatations et manques de parallélisme.

8. Incinérateur selon l'une des revendications 1 à 7, **caractérisé en ce que** l'orifice de sortie (8) est agencé dans le tronçon rectiligne (5a) du tuyau (5) de manière à s'appliquer respectivement sur un tronçon final de la chambre de collecte et de distribution (9) dans les deux positions finales du cylindre de collecte et de distribution (7).
